# EUROPÄISCHE PATENTSCHRIFT

(11) **EP 0 589 244 B1**
(45) Veröffentlichungstag und Bekanntmachung des Hinweises auf die Patenterteilung: **05.03.1997**
(21) Anmeldenummer: 93113863.0
(22) Anmeldetag: 31.08.1993
(51) Int. Cl.: D06F 33/02

(54) **Verfahren zur Überwachung und Steuerung des Programmablaufes eines Haushaltsgerätes**
Method for monitoring and controlling the programme progress of a household apparatus
Procédé pour surveiller et commander le déroulement du programme d'un appareil domestique

(30) Priorität: 25.09.1992 DE 4232135
(43) Veröffentlichungstag der Anmeldung: 30.03.1994
(73) Patentinhaber: Bauknecht Hausgeräte GmbH, D-70565 Stuttgart (DE); WHIRLPOOL EUROPE B.V., 5507 SK Veldhoven (NL)
(72) Erfinder: Pöhler, A., Whirlpool Italia s.r.l., I-21025 Comerio (VA) (IT)
(74) Vertreter: Fleck, Hermann-Josef, Dr.-Ing.

(56) Entgegenhaltungen:
- FR-A- 2 412 638
- US-A- 4 531 305
- US-A- 4 782 544

## Beschreibung

Die Erfindung bezieht sich auf ein Verfahren zur Überwachung und Steuerung des Programmablaufes eines Haushaltsgerätes, z.B. einer Waschmaschine, wobei die von Meßwertgebern ermittelten Meßdaten von einer Elektronik zwecks Beeinflussung des Programmablaufes ausgewertet und jeweils nur während eines oder mehrerer zeitlich begrenzter Abschnitte innerhalb eines Programmprozesses erfaßt werden.

Ein derartiges Verfahren ist in der FR-A 2 412 638 angegeben. Bei diesem bekannten Verfahren werden beispielsweise in Zeitintervallen Leitfähigkeitsmeßwerte erfaßt und ausgewertet, um die Dauer des Spülvorganges einer Waschmaschine oder entsprechender Maschine nicht unnötig zu verlängern.

Ein weiteres Verfahren ist z.B. aus der DE-OS 39 04 222 bekannt geworden. Dabei handelt es sich um ein Verfahren zur Steuerung von in einer Waschmaschine mit Steuerelektronik ablaufenden Waschprogrammen, wobei die spezifische elektrische Leitfähigkeit des in die Waschmaschine einlaufenden Wassers und die spezifische elektrische Leitfähigkeit des aus der Waschmaschine ablaufenden Wassers mittels jeweils im Fließweg angeordneter, temperaturkompensiert arbeitender Durchflußmeßzellen gemessen werden, wobei aus den ermittelten Leitfähigkeitsmeßwerten unter Einrechnung der Temperaturkompensationswerte für das einlaufende und das ablaufende Wasser der Differenzleitfähigkeitsmeßwert errechnet wird und wobei dieser Differenzleitfähigkeitsmeßwert der Steuerelektronik als den Waschprogrammablauf beeinflussendes elektrisches Signal zugeführt wird.

Durch die EP-PS 0 030 602 ist ein Verfahren zum Spülen von in einer programmgesteuerten Waschmaschine gewaschener Wäsche in mehreren Spülgängen nacheinander in Abhängigkeit von Ausgangssignalen einer die Spülwasserverschmutzung ermittelnden Meßeinrichtung bekannt geworden, die beim Ermitteln einer bestimmungsgemäß zulässigen Spülwasserverschmutzung die Programmsteuereinrichtung zum Beenden des Programmes veranlaßt. Dabei ist vorgesehen, daß die Meßeinrichtung am Ende eines jeden Spülganges für einen begrenzten Zeitabschnitt wirksam geschaltet wird, der durch Bewegen der Trommel und anschließendes Abpumpen der Spüllauge gekennzeichnet ist, und daß zum Beenden des Programms die Programmsteuereinrichtung zum Überfahren der Programmschritte bis zum Abpumpen vor dem letzten Spülgang eingestellt wird.

Die bekannten Bauarten beruhen im Prinzip darauf, daß dort durch einen Soll-lst-Vergleich Veränderungen bestimmter Parameter gemessen werden und daß aufgrund dieser Veränderungen das Waschprogramm entsprechend beeinflußt wird.

Dabei sind die Reinigungs- und/oder Spülprozesse in ihrem Ablauf durch die zeitliche Veränderung der sie beschreibenden physikalischen Parameter qualifizierbar und damit auch optimierbar. Die Realisierung derartiger Optimierungen durch Messung von pH-Wert, Leitwert, Trübung oder dgl. wird jedoch in einem erheblichen Maß dadurch gehindert, daß die Meßwerte leicht durch sich ändernde Meßbedingungen beeinflußt und verfälscht werden können, ohne daß dies in vielen Fällen verhindert werden kann. Derartige, sich ändernde Meßbedingungen sind z.B. Temperaturschwankungen, unterschiedliche Reinigungsmitteleigenschaften usw. Ferner können die Meßwerte dadurch verfälscht werden, daß sich der verwendete Meßfühler durch Verschmutzung, Alterung oder dgl. ändert.

Die genannten Nachteile und Probleme sind zwar prinzipiell z.B. durch Kompensationsschaltungen oder Eichpunktmessungen zu beherrschen. Dies führt aber zu sehr komplexen und damit teuren Ausführungen.

Der Erfindung liegt die Aufgabe zugrunde, ein Verfahren der eingangs genannten Art zu vereinfachen und zu verbessern.

Diese Aufgabe wird gemäß der Erfindung dadurch gelöst, daß während eines einleitend genannten Zeitabschnittes jeweils nur die Änderungsgeschwindigkeit der von den Meßwertgebern gelieferten Daten erfaßt und ausgewertet wird. Reinigungs- und/oder Spülprozesse in einem vorgegebenen und damit bestimmten Haushaltsgerät entsprechen einem durch die Geräteeigenschaften vorgegebenen Muster. Es ist somit gar nicht notwendig, den gesamten Prozeß oder z.B. dessen Endpunkt oder den Abstand des Endpunktes vom Startpunkt zu kennen bzw. zu messen. Es genügt vielmehr, um den Gesamtprozeß zu beurteilen, einen oder mehrere Teilausschnitte zu definieren. Es ist ferner absolut ausreichend, die Veränderungsgeschwindigkeit der Meßdaten eines Meßwertgebers (Sensors), z.B. dessen Spannungs- und/oder Stromänderungsverhalten, zu messen, um den Prozeßzustand zu definieren. Dies bedeutet also, daß während eines Teilausschnittes eines bestimmten Prozesses nur die Änderungsgeschwindigkeit eines vorliegenden Meßwertes, z.B. der Spannung oder des Stromes, gemessen wird.

Um die Zuverlässigkeit des Meßvorganges zu erhöhen, ist in Ausgestaltung der Erfindung vorgesehen, daß die Meßdaten während zweier Abschnitte eines Prozesses erfaßt werden, von denen der eine Abschnitt an den Anfang und der andere Abschnitt etwa in die Mitte des ablaufenden Prozesses gelegt wird. Es hat sich herausgestellt, daß in vielen Fällen zwei derartige Messungen ausreichen, um den ablaufenden Prozeß an die vorliegenden Gegebenenheiten optimal anzupassen.

In der Zeichnung ist das Verfahren an einem Schaubild schematisch erläutert.

Auf der Ordinate können z.B. die Meßwerte entsprechend einem pH-Wert, einem Leitwert in mS, einem Trübungsfaktor bzw. -wert (TF) oder einer Temperatur (θ) in Abhängigkeit von der Zeit aufgetragen werden. Das Schaubild zeigt z.B. den typischen Verlauf eines Spülprozesses. Dieser kann z.B. verkürzt oder verlängert werden, je nach der gemessenen Veränderungsgeschwindigkeit des zugehörigen Sensorausganges. Das Schaubild zeigt, daß nur der einzelne Spülprozess kontrolliert und damit auch optimiert und somit den realen Gegebenheiten angepaßt wird.

Bei dem erläuterten Ablauf eines derartigen Spülprozesses ist erkennbar, daß die Spüldauer ein weiterer Parameter zur Bestimmung nachfolgender Spülprozesse ist, da die Spüldauer ein Maßstab für den Verunreinigungsgrad des zu spülenden Waschgutes ist. Dauert z.B. der erste Spülgang lange, so ist ein hoher Verunreinigungsgrad vorhanden, und die nachfolgenden Spülgänge können entsprechend angepaßt werden. Diese Anpassung kann z.B. durch eine größere Wassermenge pro Spülgang oder durch einen oder mehrere zusätzliche Spülgänge erfolgen. Entsprechend ist auch eine Umkehrung bei einer geringen Verunreinigung möglich, dies führt dann zu einer Zeit- und Wassereinsparung.

## Patentansprüche

1. Verfahren zur Überwachung und Steuerung des Programmablaufes eines Haushaltsgerätes, z.B. einer Waschmaschine, wobei die von Meßwertgebern ermittelten Meßdaten von einer Elektronik zwecks Beeinflussung des Programmablaufes ausgewertet und jeweils nur während eines oder mehrerer zeitlich begrenzter Abschnitte innerhalb eines Programmprozesses erfaßt werden,
dadurch gekennzeichnet,
daß während eines solchen Zeitabschnittes jeweils nur die Änderungsgeschwindigkeit der von den Meßwertgebern gelieferten Daten erfaßt und ausgewertet wird.

2. Verfahren nach Anspruch 1,
dadurch gekennzeichnet,
daß die Meßdaten während zweier Abschnitte eines Prozesses erfaßt werden, von denen der eine Abschnitt an den Anfang und der andere Abschnitt etwa in die Mitte des ablaufenden Prozesses gelegt wird.

## Claims

1. A method for monitoring and controlling the programme sequence of a househould appliance, e.g. a washing machine, in which the measurement data determined from measurement value pickups are evaluated by an electronic arrangement for the purpose of influencing the programme sequence and in each case are only picked up during one or more temporarily limited sections within a programme process,
characterized in that
during such a section of time in each case only the rate of change of the data supplied by the measurement value pickups is detected and evaluated.

2. A method according to claim 1,
characterized in that
the measurement data are picked up during two sections of a process, the one section of which is placed at the start and the other section of which is placed approximately in the middle of the running process.

## Revendications

1. Procédé de surveillance et de commande du déroulement du programme d'un appareil ménager, par exemple d'une machine à laver, dans lequel les données de mesure saisies par des émetteurs de valeur de mesure sont traitées par un circuit électronique dans le but d'influencer le déroulement du programme et ne sont saisies chacune que pendant une ou plusiers portions, limitées dans le temps, d'un processus de programme,
caractérisé
par le fait que, pendant un tel intervalle de temps, n'est saisie et traitée que la vitesse de modification des données fournies par des émetteurs de valeur de mesure.

2. Procédé selon la revendication 1,
caractérisé
par le fait que les valeurs de mesure sont saisies pendant deux portions d'un processus dont une première portion se passe au début et l'autre portion à peu près au milieu du processus en déroulement.
